# FASCICULE DE BREVET EUROPEEN

(11) **EP 2 623 306 B1**
(45) Date de publication et mention de la délivrance du brevet: **27.07.2016**
(21) Numéro de dépôt: 13154216.9
(22) Date de dépôt: 06.02.2013
(51) Int. Cl.: B31D 1/00, B65D 3/26, B65D 3/28, B65D 21/02, B65D 51/20, B65D 77/20

(54) **Procédés de fabrication d'une structure obturante pour un emballage tubulaire et dudit emballage, structure obturante et emballage**
Herstellungsverfahren einer Abdichtstruktur für eine rohrförmige Verpackung und entsprechende Verpackung, Dichtungs- und Verpackungsstruktur
Methods for manufacturing a sealing structure for a tubular package and said package, sealing structure and package

(30) Priorité: 06.02.2012 FR 1251086
(43) Date de publication de la demande: 07.08.2013
(73) Titulaire: Sireix, Georges, 68400 Riedisheim (FR)
(72) Inventeur: Sireix, Georges, 68400 Riedisheim (FR)
(74) Mandataire: Bugnion Genève

(56) Documents cités:
- US-A- 4 556 152
- US-A- 6 047 878

## Description

La présente invention concerne le domaine des emballages tubulaires en carton, comprenant un corps tubulaire rigide fait d'un matériau cartonné, un fond et un couvercle assemblés au corps tubulaire de manière étanche, destinés à contenir des produits solides sous formes divisées, telles que poudres, grains, granulés, fibres.

Les emballages tubulaires concernés sont aussi bien les emballages tubulaires de section ronde que les emballages tubulaires de section non ronde tels que par exemple des emballages de section rectangulaire. L'invention concerne également le domaine des emballages tubulaires en carton destinés aux produits sous forme liquide ou sous forme pâteuse.

La présente invention concerne plus particulièrement un procédé de fabrication d'une structure obturante pour un emballage en carton comprenant un corps tubulaire fait d'une ou plusieurs couches d'un matériau cartonné et un couvercle assemblé au corps tubulaire de manière étanche, ladite structure obturante comprenant un carton-couvercle et une membrane de sécurité. Ce type d'emballage est destiné à recevoir un fond ultérieurement, après le remplissage avec le produit qu'il est destiné à contenir.

Le terme emballage en carton désigne usuellement des emballages dont au moins 90 à 98% en poids sont constitués de matériaux cellulosiques. Ce type d'emballage comprend, en plus des couches de matériaux cellulosiques, des couches ou revêtements métalliques, tels que l'aluminium, ou synthétiques, associés aux matériaux cellulosiques pour former un matériau surfacique composite. Ces revêtements métalliques ou synthétiques constituent, selon une terminologie généralement acceptée, un «matériau barrière » isolant le produit stocké à l'intérieur de l'emballage de l'environnement extérieur, par exemple pour éviter une oxydation, un desséchage, ou vis-à-vis de polluants chimiques ou biologiques. Les couches/revêtements synthétiques peuvent également jouer un rôle essentiel de scellage entre deux parties de l'emballage au cours de sa fabrication; dans ce cas elles sont généralement qualifiées de « matériau barrière réactivable ».

Le brevet français n°94 02003, publié sous le No FR 2 716 408, décrit la fabrication d'un emballage tubulaire du type ci-dessus. La structure obturante est formée d'un carton-couvercle constitué de matériau cellulosique et d'une membrane de sécurité en matériau cellulosique revêtu d'un matériau barrière. Ces deux pièces sont formées l'une après l'autre, sous forme de cuvettes cylindriques par un poinçon de forme au travers d'une matrice extérieure et engagées dans une extrémité du corps tubulaire. Les parois latérales des deux pièces sont assemblées de manière étanche avec la paroi interne du corps tubulaire. Puis la paroi du corps tubulaire est prédécoupée selon une ligne périphérique située entre les zones d'assemblage des deux pièces, de façon à permettre l'ouverture du carton-couvercle sans arracher la membrane de sécurité.

L'inconvénient de cet emballage est qu'à l'usage, après ouverture du couvercle et retrait de la membrane de sécurité pour pouvoir prélever une première quantité du contenu, le carton-couvercle sans protection n'apporte plus assez d'étanchéité à la boîte pour maintenir pendant plusieurs jours ou semaines la fraîcheur du produit non utilisé.

La présente invention a pour premier objectif de palier à ce problème.

L'invention a également pour but de simplifier l'outil de formage, de pose et de scellage de la structure obturante.

Enfin, l'invention se propose :
- de faciliter la séparation de la membrane de sécurité lors du premier usage tout en diminuant la force de traction nécessaire, sans altérer toutefois l'étanchéité de la membrane avant le premier usage;
- de réaliser un profil du couvercle apte à permettre le gerbage, c'est-à-dire un empilement des boîtes stockées.

À cet effet, l'invention a pour objet un procédé de fabrication d'une structure obturante pour un emballage en carton comprenant un corps tubulaire fait d'une ou plusieurs couches d'un matériau cartonné et un couvercle assemblé au corps tubulaire de manière étanche, ladite structure obturante comprenant un carton-couvercle et une membrane de sécurité, ledit procédé comprenant l'assemblage à plat de trois matériaux en feuilles ou bandes, à savoir
- un matériau cellulosique revêtu d'au moins un matériau barrière réactivable sur sa face orientée vers ladite membrane de sécurité, constituant le dit carton-couvercle,
- une pièce de laminage agencée entre le dit carton couvercle et ladite membrane de sécurité, de forme conjuguée à la forme de l'ouverture du corps tubulaire, constituée de papier, ou de papier revêtu, sur sa face orientée vers le dit carton-couvercle, d'un matériau ayant des propriétés barrière et de scellage vis-à-vis du dit carton-couvercle, et
- un matériau formant ladite membrane de sécurité, constitué d'un papier revêtu d'au moins un matériau barrière réactivable sur sa face non orientée vers ladite pièce de laminage.

Selon un mode d'exécution, ladite pièce de laminage est scellée sur ledit carton couvercle sur toute sa surface à l'exception d'une zone marginale s'étendant sur toute la circonférence de ladite pièce de laminage..

Selon un mode d'exécution, le matériau formant la dite membrane de sécurité subit une prédécoupe générant une languette, ladite languette est rabattue sur la face de ladite membrane de sécurité venant en regard de ladite pièce de laminage avant l'assemblage avec les autres matériaux, et ledit matériau formant la membrane de sécurité est scellé partiellement sur la zone marginale du carton-couvercle située entre le bord de la pièce de laminage et le bord de ladite structure obturante.

Selon un mode d'exécution, le matériau barrière réactivable du carton couvercle est remplacé par une colle à froid ou à chaud, la pièce de laminage est complètement collée par la dite colle à froid ou à chaud et le pourtour de la membrane est collée sur le carton couvercle par la colle à froid ou à chaud à l'exception du secteur où est positionnée la languette d'ouverture, pour laisser un passage d'évacuation d'air.

Selon un mode d'exécution, l'ensemble formé des trois matériaux assemblés subit une découpe produisant ladite structure obturante sous forme d'un aplat comprenant une partie centrale de forme conjuguée à la forme de l'ouverture du corps tubulaire, entourée d'une partie périphérique rabattable suffisante pour assembler de manière étanche ladite structure obturante avec la paroi latérale interne du corps tubulaire.

Selon un mode d'exécution préféré conduisant à la formation d'une bande porteuse de structures obturantes, le procédé est continu et cadencé pas à pas, les trois matériaux formant l'assemblage sont des matériaux en bande, la bande destinée à constituer lesdites pièces de laminage vient ponctuellement en regard de la bande destinée à constituer lesdits carton-couvercles et subit une découpe formant à chaque fois une pièce de laminage, qui est scellée ou collée sur la bande destinée à constituer les dits carton-couvercles, et la bande destinée à former la membrane de sécurité subit selon le cadençage du procédé les dites prédécoupes et opérations de rabattage de la languette, puis est assemblée bande à bande avec ladite bande destinée à constituer les dits cartons-couvercles, en étant scellée ou collée partiellement et seulement sur les parties de surface de carton-couvercle situées entre les pièces de laminage et les pourtours des dites structures obturantes.

Selon un mode d'exécution, la bande destinée à constituer lesdites pièces de laminage vient croiser la bande destinée à constituer les dits cartons couvercles au niveau d'un outil de découpe et de pose, le dit outil découpe à chaque pas une pièce de laminage à la forme de l'ouverture du corps tubulaire puis applique ladite pièce de laminage contre la bande destinée à constituer les dits cartons couvercles tout en chauffant la zone de contact pour y réactiver les matériaux barrières et réaliser un pré-scellage, et un outil de scellage, agencé en aval du dit outil de découpe et de pose achève de sceller complètement ladite pièce de laminage à l'exception de ladite zone marginale s'étendant sur toute la circonférence de ladite pièce de laminage. Dans le cas où la pièce de laminage est collée, la séquence des étapes du procédé est la même.

Selon un mode d'exécution, la bande destinée à former la membrane de sécurité traverse successivement un outil de prédécoupe de languettes, un outil soulevant et rabattant les dites languettes et un marteau assurant le pliage final des languettes orientées vers le centre des dits aplats.

La bande obtenue par l'assemblage des dits trois matériaux en bande peut être découpée selon le troisième mode d'exécution mentionné ci-dessus en aplats individuels formant lesdites structures obturantes.

L'invention a également pour objet un procédé de fabrication d'un emballage en carton selon la revendication 10 comprenant un corps tubulaire fait d'une ou plusieurs couches d'un matériau cartonné et un couvercle assemblé au corps tubulaire de manière étanche, ce procédé comprenant
- la réalisation d'une structure obturante comme décrit ci-dessus,
- l'introduction de ladite structure obturante dans un outil de formage, de pose et de scellage, le chauffage et la mise en forme de cuvette de ladite structure obturante, l'introduction et le scellage de la cuvette dans le dit corps tubulaire au moyen du dit outil de formage, de pose et de scellage,
- la prédécoupe de la paroi latérale du corps tubulaire et de la membrane selon une ligne périphérique située au-dessus de ladite languette.

Selon un mode d'exécution du procédé de fabrication d'un emballage en carton défini ci-dessus l'extrémité du corps tubulaire qui accueille ladite structure obturante subit une finition comprenant
- un rabattage sur toute sa circonférence au moyen d'un outil d'ourlage formant un premier ourlé
- la transformation, par pressions verticale et latérale, du dit premier ourlé en un ourlé profilé à plat,
- la création d'un profil de gerbage femelle dans ledit ourlé profilé à plat au moyen d'un outil à galet choisi en fonction du profil mâle de gerbage du fond de boîte destinée à venir s'empiler sur ledit emballage en carton.

L'invention a également pour objet une bande porteuse de structures obturantes selon la revendication 12 obtenue par un procédé tel que défini ci-dessus.

L'invention a également pour objet une structure obturante selon la revendication 13 sous forme d'un aplat obtenue par un procédé tel que défini ci-dessus

Selon un mode d'exécution, la structure obturante comprend une languette qui présente une extrémité distale d'une largeur suffisante pour assurer une préhension aisée par un consommateur, une portion rétrécie, constituant un col de liaison, à proximité de son extrémité proximale de la partie scellée de ladite membrane de sécurité, et un arrondi entre le dit col et ladite partie scellée de la membrane de sécurité.

Selon un mode d'exécution particulier ladite extrémité distale présente une forme sensiblement circulaire dont le diamètre est compris entre 10 et 14 mm, que la longueur de la languette est comprise entre 22 et 30 mm, que la largeur du col de liaison est comprise entre 4 et 6 mm.

L'invention a également pour objet un emballage en carton selon la revendication 17 obtenu par un procédé de fabrication telle que défini ci-dessus. Selon un mode d'exécution particulier de l'emballage celui-ci comprend une structure obturante avec une languette de telles que définies ci-dessus.

D'autres caractéristiques et avantages de l'invention apparaîtront à l'homme du métier de la description ci-dessous d'un mode d'exécution préféré, en se référant aux dessins, dans lesquels
- la figure 1 est un schéma de principe montrant la fabrication de structures obturantes par un procédé continu et cadencé,
- les figures 1a, 1b et 1c illustrent la structure des trois matériaux en bande utilisés dans le cadre du procédé ci-dessus,
- la figure 2 montre dans sa partie gauche une demie coupe axiale et dans sa partie droite une demie coupe axiale éclatée d'une structure obturante selon l'invention,
- les figures 3a, 3b, 3c et 3d montrent en coupe axiale quatre phases de l'assemblage d'une structure obturante selon la figure 2 avec un corps tubulaire d'emballage,
- les figures 4a, 4b, 4c et 4d sont des vues agrandies partielles des figures précédentes montrant les changements de structure des bords de la structure obturante et de l'extrémité du corps tubulaire, pendant les quatre phases d'assemblage ci-dessus,
- la figure 5 est une vue en élévation et en coupe partielle de deux boîtes tubulaires superposées et gerbées,
- les figures 6a, 6b et 6c illustrent le processus d'ourlage et de pré-gerbage d'un bord de couvercle d'emballage tubulaire,
- les figures 7, 8 et 9 illustrent trois variantes de profil d'un bord de couvercle d'emballage tubulaire ayant subi une opération de gerbage.
- la figure 10 montre un emballage tubulaire selon l'invention dont le couvercle a été retiré mais dont la membrane de sécurité est intacte,
- la figure 11 illustre la position de la découpe de la languette par rapport à des caractéristiques géométrique de la structure obturante et de l'emballage tubulaire,
- la figure 12 montre une vue agrandie de la languette en position repliée à 180° sur la membrane.

Un mode d'exécution de procédé continu et cadencé de fabrication de structures obturantes selon l'invention, dont les étapes sont décrites ci-après, est illustré schématiquement dans son ensemble par la figure 1.

### A. MATERIAUX DE DEPART

- Une bande (1) de carton du type « carton couvercle », imprimé ou non, est déroulée à partir d'une bobine de manière précise et pas à pas par un avance-bande (2) commandé par un servomoteur. Le pas d'avance est contrôlé par la lecture d'une cellule sur un spot ou par un codeur placé sur la bande s'il n'y a pas de spot.

La composition du carton couvercles (3) est illustrée par la figure 1a : carton d'épaisseur 250 à 500 microns (3a) revêtu d'un matériau barrière réactivable (3b).
- Une deuxième bande (4) de matériau de laminage (6), éventuellement imprimé, ou non, est également déroulée de manière précise et pas à pas par un avance-bande (5) commandé par un servomoteur. Le pas d'avance est contrôlé par la lecture d'une cellule sur un spot ou par un codeur placé sur la bande s'il n'y a pas de spot.

Cette bande, dont la composition est illustrée par la figure 1b, est constituée de papier (6a) ou, dans le mode d'exécution présent, de papier (6a) pourvu d'un matériau barrière (6b) ayant des propriétés de scellage sur le matériau barrière du carton- couvercle (3b).

Le rôle du papier est fondamental dans le procédé pour la raison suivante : Il interdit le scellage entre le carton-couvercle revêtu du matériau barrière et la membrane de sécurité, elle-même constituée de papier et, entre autres composants, de revêtement(s) de matériau(x) barrière scellable, car un tel scellage empêcherait l'ouverture du couvercle sans rupture de la membrane de sécurité.
- Une troisième bande (7) pour la membrane de sécurité est déroulée à partir d'une bobine et entraînée simultanément avec la bande 1 par l'avance-bande (2) du « carton-couvercle ».

La composition de la membrane de sécurité (8) est illustrée par la figure 1c : un papier (8a) + un matériau barrière (8b) + un matériau barrière réactivable (8c). Pour assurer l'ouverture facile de la membrane de sécurité lors de la première utilisation du produit, ce matériau possède une propriété de scellabilité et de pelabilité.

Comme il sera décrit ici après, avec ces 3 bandes on réalise un assemblage de 3 matériaux à plat ; ce dernier sera découpé à la forme de la boîte finale mais à une dimension plus grande pour permettre l'emboutissage d'une cuvette dont les bords seront scellés ou collés dans le corps de boîte.

### B. FAÇONNAGE ET POSE DES PIECES DE LAMINAGE

La bande de carton couvercle (1) issue de la bobine est entraînée pas à pas par l'avance-bande (2) commandé par un servomoteur et traverse l'étage supérieur A2 d'un outil de pose du laminage A. La bande (4) de laminage entraînée pas à pas par l'avance-bande (5) commandé par un servomoteur traverse le même outil (A) à l'étage inférieur A1 et croise la bande de carton-couvercle à angle droit.

Un ensemble poinçon + matrice en A1 découpe dans le matériau de laminage une pièce à la forme de la boîte finale, moins grande que le couvercle, pièce qui est pré-scellée par un tampon chauffé pour réactiver la couche scellante placée sur la partie inférieure du carton couvercle et celle sur la partie supérieure du matériau de laminage.

Le carton-couvercle doté de la pièce de laminage avance de quelques pas vers unoutil de scellage du laminage (non représenté sur la figure 1). Cet outil a pour but de sceller complètement la pièce de laminage pour assurer une complète cohésion entre couvercle et laminage. Toutefois on prend soin de ne pas sceller sur quelques millimètres et sur toute la circonférence la pièce de laminage afin que lors de l'opération ultérieure de formage par courbure à 90° et scellage dans le corps de boîte aucune tension ne s'exerce sur les matériaux, dans le but d'éviter la présence d'air entre les 2 matériaux.

### C. FAÇONNAGE ET POSE DE LA MEMBRANE DE SECURITE

Selon un autre mode d'exécution, la couche scellante mentionnée ci-dessus pourra être remplacée par un collage.

La bande (7) de matériau membrane (8) est entraînée par l'avance-bande (2) du carton -couvercle, pas à pas et précisément. L'assemblage de la membrane de sécurité sur le carton couvercle nécessite plusieurs opérations de préparation et de pose. Toutes ces opérations sont réalisées sur la bande elle-même selon les séquences suivantes :

### C1. Façonnage de la languette d'ouverture de la membrane de sécurité

- La bande (7) issue de la bobine traverse un outil de prédécoupe (B). Un ensemble poinçon + matrice (B1) de forme adaptée prédécoupe la languette (9) dans le matériau complexe (8) selon une ligne de découpe spécifique qui sera décrite plus loin.
- Un pas plus en aval la languette est soulevée à 90° puis rabattue à 180° lors de la prochaine avance, comme illustré schématiquement par la référence (10) sur la figure 1 (l'outil correspondant, en soi connu, n'est pas montré sur la figure1 par souci de clarté).
- Un pas plus en aval un marteau (non montré sur la figure 1) assure en 11 le pliage final précis à 180°. La languette est ainsi retournée vers le centre du futur couvercle, son extrémité proximale étant placée très peu en arrière de la future découpe.
- A la sortie du rouleau de renvoi à 90°(12), la bande de carton-couvercle munie des pièces de laminage et la bande de membrane pourvue de languettes d'ouverture sont entraînées et synchronisées, mais elles restent encore libres entre elles dans la position(13).

### C2. Pré-scellage de la membrane

Plusieurs pas plus en aval, en 14, la bande de membrane avec ses languettes rabattues est scellée partiellement, ou collée selon une variante, dans l'outil de scellage (C) par un tampon chauffé de forme spéciale (C1), à savoir en plusieurs points répartis sur la portion de surface du carton couvercle située entre une pièce de laminage et le pourtour de la future découpe. Le scellage partiel est nécessaire pour qu'au moment du formage ultérieur par courbure à 90°, les matériaux de laminage et de membrane glissent entre eux pour éliminer les plis éventuels et toute présence d'air entre les couches.

### D. ASSEMBLAGE FINAL ET DECOUPE DE LA STRUCTURE OBTURANTE

A la sortie de l'avance-bande (2) les trois matériaux
- Carton couvercle,
- Pièce de laminage,
- Membrane de sécurité
se trouvent assemblés précisément, comme cela est illustré en (15) sur la figure 1, par rapport à une impression, une marque ou un pas constant sur la bande de carton- couvercle.

A ce stade deux possibilités sont offertes:
1) La bande composée des 3 matériaux est enroulée et stockée pour une utilisation ultérieure (option non représentée sur la figure 1) ;
2) Dans la bande composée des 3 matériaux, un poinçon + matrice (D) découpe des aplats constituant des structures obturantes (16), qui peuvent être utilisées immédiatement par la machine effectuant la pose et le scellage du couvercle dans le corps tubulaire, ou stockés en pile pour une utilisation ultérieure.

La figure 2 montre dans sa partie gauche une demi-coupe axiale d'une structure obturante (16), et dans sa partie droite une demie coupe éclatée de cette même structure obturante.

### E. POSE, SCELLAGE, PREDECOUPE DU COUVERCLE ET DE LA MEMBRANE DANS LE CORPS DE BOITE

Les figures 3a, 3b, 3c et 3d montrent en coupe axiale quatre phases de l'assemblage d'une structure obturante (16) selon la figure 2 avec un corps tubulaire d'emballage, l'assemblage entre le bord de la structure obturante et le bord du corps tubulaire étant illustré par les vues agrandies 4A-4D.

La découpe (16) à plat constituée du « carton-couvercle », du laminage et de la membrane est introduite dans l'outil de formage, pose et scellage (E).

Un serre-flan (51) maintient la découpe (16) sur la matrice (52), un tampon chauffé (53) par ultrason haute fréquence ou conduction, muni d'un protecteur emboutit la découpe (16), la forme en forme de cuvette et la pose simultanément dans le corps de boîte (54).

Une matrice de contre-scellage (55) assure la pression de l'extérieur vers l'intérieur nécessaire au parfait scellage du matériau de la membrane de sécurité contre le corps de boîte, ce dernier étant revêtu d'un matériau scellant (56) lui-même compatible avec le matériau de la membrane.

### E1. Prédécoupe du couvercle

Elle peut être effectuée comme décrit dans le brevet français n°94 02003. L'assemblage corps de boîte tubulaire + structure obturante est introduit dans un outil de prédécoupe (F) et est placé sur un module de prédécoupe (57) comprenant un jeu de couteaux tournants ou statiques (58). L'outil (F) est éventuellement muni de fines encoches en vue du façonnage de 3 à 4 « points d'inviolabilité ». Cette opération découpe les couches suivantes :
- le corps de boîte, dont il est séparé un anneau (59) ;
- la membrane (8) de sécurité, dont il est séparé un anneau (60) ;
- le pourtour de la pièce de laminage, à environ 50% de l'épaisseur de celle-ci.

Le couvercle constitué de l'anneau (59), du carton-couvercle auquel reste fixé la majeure partie de la pièce de laminage est ainsi séparé des 3 couches ci-dessus. Il convient de noter que la languette d'ouverture est placée juste en dessous de la prédécoupe.

### E2. Ouverture du couvercle

Par une simple traction, le consommateur ouvrira le couvercle (70) par rupture de 3 ou 4 points d'inviolabilité (71). Ces derniers sont indiqués par un sigle imprimé sur la boîte. Pour une boîte de forme rectangulaire, par exemple, les 3 points d'inviolabilité sont en général sur une des deux grandes faces, la face opposée étant pourvue d'une charnière, et dans ce cas le couvercle est pivotant. Pour une boîte ronde, l'ouverture est possible sur la totalité de la circonférence.

Il convient d'observer que le couvercle (70) peut être ouvert sans difficulté parce que le matériau de laminage du couvercle côté membrane et celui de la membrane côté laminage sont sans aucun pouvoir d'adhérence entre eux, étant tous deux constitués de préférence de papier sur leurs faces en regard l'une de l'autre, donc.

A ce stade la fonction ouverture du couvercle est donc réalisée, mais cette pièce n'est pas terminée.

### F. FINITION DU COUVERCLE

Les figures 6a-9 illustrent les opérations de finition.

### F1. Ourlage

Dans le brevet n°94 02003 le couvercle est terminé dans l'outil d'ourlage par un ourlé rond (62) tel que montre sur la figure 4D, qui a pour but de renforcer sa résistance et offre une prise solide pour l'ouverture par rupture des 3 points d'attache.

L'ourlé rond ne permet pas de gerber les boîtes pour le stockage sur le lieu de vente. Pour cela il est nécessaire de réaliser des opérations supplémentaires pour créer la fonction gerbage.

### F2. Gerbage du couvercle

Le premier ourlé du couvercle, en l'espèce l'ourlé rond (80) du couvercle montré sur la figure 6a est travaillé pour obtenir un profil plat ou un profil plat plus un profil de centrage correspondant au profil intérieur de la boîte empilé sur le couvercle.

### 1^{ère} opération : profil de pré-gerbage (81), figure 6b :

le couvercle avec son ourlé rond est introduit dans un outil statique constitué d'une matrice de forme extérieure fixe et d'un outil expanseur constitué d'une couronne sur laquelle se fixe une série de profileurs montée sur ressorts et actionnée par un cône assurant les fonctions suivantes:
1) La matrice descend sur l'ourlé du couvercle,
2) Une pression est appliqué sur l'ourlé du couvercle pour descendre l'ourlé vers l'intérieur,
3) Le cône d'expansion, par l'intermédiaire de l'actionneur, expanse les profils au Ø intérieur du couvercle,
4) L'actionneur tire vers le haut les profils et crée la forme plate nécessaire à l'opération suivante,
5) La séquence se termine par la descente et la fermeture des pinces à un Ø inférieur à celui du profil plat obtenu, la matrice peut alors être retirée.

### 2^{ème} opération : profil de gerbage (82), figure 6c :

Le couvercle avec son ourlé profilé à plat, est introduit dans un outil équipé d'une matrice pourvue du profil de gerbage femelle. Un galet pourvu du profil mâle de gerbage assure la phase finale du processus comme suit :
1) La matrice descend sur l'ourlé plat du couvercle,
2) Une pression verticale est appliquée sur l'ourlé pour maintenir ce dernier sur le bord supérieur de l'embouti « carton-couvercle »,
3) Le galet profileur est transféré sous l'ourlé plat,
4) Le galet profileur tourne à bonne vitesse et simultanément monte jusqu'à sa butée pour terminer le profil de gerbage(82),
5) La séquence se termine par la descente et le retrait du galet profileur, la matrice peut alors être retirée.

Le couvercle est terminé, la boîte est extraite de la machine, contrôlée et palettisée.

Les boîtes sont ultérieurement transportées chez le fabricant du produit concerné, où elle sera remplie et fermée par un fond, puis transportée sur le lieu de vente et vendue au consommateur.

### EXEMPLES DE PROFILS DE GERBAGE

Les boîtes remplies sont fermées par différents fonds en carton ou métal; dans la majorité des fonds en carton, chaque type de fond à un profil différent, d'où la nécessité d'adapter le profil de gerbage pour un bon maintien de l'empilement.

Trois exemples sont donnés et les figures 7, 8 et 9 illustrent les profils de gerbage correspondants : les parties supérieures des trois figures montrent schématiquement trois types de fonds de corps de boîtes différents et les parties inférieures des figures des profils de gerbage femelles des couvercles des boîtes situées en dessous.

### Gerbage plat (82) :

Ce profil permet de gerber tous les profils de fond carton ou métal sans toutefois permettre un centrage entre fond et couvercle.

### Gerbage (84) pour boîte avec fond carton ourlé (83) :

Le profil (84) est adapté à l'épaisseur de l'ourlé lissé (83) en fonction de l'épaisseur finale des 3 épaisseurs. Ce profil n'est pas adapté aux fonds métalliques sertis.

### Gerbage (87) pour fond carton direct (85, 86) et fond métallique :

Le profil (87) est adapté à l'épaisseur du fond carton direct (85, 86) posé et scellé sans aucun ourlé. Ce profil convient parfaitement pour un fond métallique serti (non représenté sur la figure).

L'homme du métier observera que le procédé de formage d'un profil de gerbage décrit ci-dessus peut être appliqué à d'autres emballages tubulaires que ceux réalisés dans le cadre de la présente invention, à condition que le bord du couvercle présente un profil ourlable ou ourlé. Il peut par exemple être appliqué aux emballages décrits dans le brevet français 94 02003.

### G. FORME D'EXECUTION PARTICULIERE D'UNE LANGUETTE DE MEMBRANE DE SECURITE

Ouverture de la membrane : pour retirer la membrane de sécurité le consommateur doit tirer sur la languette (73) de la membrane avec un angle compris entre 30 et 60° par rapport à la verticale. Cette action crée une forte tension sur les matériaux de scellage de la membrane et du corps de boîte et par là même sur les couches de carton du corps de boîte. Il est fréquent que les couches de carton plus fragiles se séparent par délaminage du carton. Lors de la mise au point du procédé de fabrication selon l'invention, il a été constaté que plus la languette est large plus il est difficile d'effectuer une « ouverture facile ». La forme de la languette a donc été étudiée et optimisée, ce qui a permis de minimiser le problème ci-dessus, pour assurer le délaminage des couches scellantes sans grand effort et sans altérer les couches de carton.

La forme nouvelle de la languette est exposée dans les figures 10 à 12.

Sa forme ressemble à un ballon ou une montgolfière avec sa nacelle. L'extrémité distale est ronde ; du côté proximal elle se termine par un col très étroit au niveau du scellage. L'homme du métier comprendra que le problème est réglé par la forme «montgolfière» car la force de délaminage au cm² est identique sur toute la surface scellée, par contre la force à appliquer pour l'ouverture est directement proportionnelle à la surface de scellage de la languette.

Plus particulièrement, la forme de la languette est optimisée dans le but d'obtenir :
1) Une bonne préhension par le consommateur :
   - Le Ø de l'extrémité distale est compris entre 10 à 14mm
   - dans le cas d'un scellage vertical, avec un angle de traction variant de 30 à 60°: La longueur de la languette est comprise entre 22 et 30mm.
2) Une zone de délaminage du matériau de membrane moyenne sans altérer l'étanchéité de la membrane : La largeur du col de liaison languette- membrane est comprise entre 4 et 6 mm. 2 rayons de courbure de 1mm assurent la jonction et permettent de ne pas créer de rupture que l'on risque si la jonction était à angle droit.

La figure 11 illustre la position de la découpe de la languette par rapport :
- au cercle C1 de découpe de la structure obturante dans sa bande assemblée,
- au cercle C2 de prédecoupe du couvercle après assemblage de la structure obturante avec le corps tubulaire,
- au cercle C3 correspondant à l'emboîtage de la structure obturante dans le corps tubulaire;

La figure 11 illustre cette position de la découpe de la languette dans deux situations de la languette, à savoir de la droite vers la gauche :
1) dans la moitié droite de la figure, 11a illustre la languette prédécoupée mais non repliée ;
2) dans la moitié gauche de la figure ,11a illustre la languette rabattue à 180° et 11b représente le vide laissé sur le matériau membrane par la découpe.

L'homme du métier observera que la forme de languette décrite ci-dessus peut être appliquée à d'autres emballages tubulaires munis d'une membrane de sécurité que ceux réalisés dans le cadre de la présente invention. Elle peut par exemple être appliquée aux emballages décrits dans le brevet français 94 02003.

## Revendications

1. Procédé de fabrication d'une structure obturante (16) pour un emballage en carton comprenant un corps tubulaire fait d'une ou plusieurs couches d'un matériau cartonné et un couvercle assemblé au corps tubulaire de manière étanche, ladite structure obturante comprenant un carton-couvercle et une membrane de sécurité, **caractérisé en ce que** ledit procédé comprend l'assemblage à plat de trois matériaux en feuilles ou bandes, à savoir
- un matériau cellulosique (3a) revêtu d'au moins un matériau barrière réactivable (3b) sur sa face orientée vers ladite membrane de sécurité, constituant le dit carton-couvercle (3)
- une pièce de laminage (6) agencée entre le dit carton couvercle et ladite membrane de sécurité, de forme conjuguée à la forme de l'ouverture du corps tubulaire, constituée de papier, ou de papier (6a) revêtu, sur sa face orientée vers le dit carton-couvercle, d'un matériau (6b) ayant des propriétés de scellage vis-à-vis du dit carton-couvercle, et
- un matériau formant ladite membrane de sécurité (8), constitué d'un papier (8a) revêtu d'au moins un matériau barrière (8c) réactivable et pelable sur sa face non orientée vers ladite pièce de laminage.

2. Procédé de fabrication selon la revendication 1, **caractérisé en ce que** ladite pièce de laminage est scellée sur ledit carton couvercle sur toute sa surface à l'exception d'une zone marginale s'étendant sur toute la circonférence de ladite pièce de laminage.

3. Procédé de fabrication selon l'une des revendications 1 ou 2, **caractérisé en ce que** le matériau formant ladite membrane de sécurité subit une prédécoupe générant une languette (9), que ladite languette est rabattue sur la face de ladite membrane de sécurité venant en regard de ladite pièce de laminage avant l'assemblage avec les autres matériaux, et que ledit matériau formant la membrane de sécurité est scellé partiellement sur la zone marginale du carton-couvercle située entre le bord de la pièce de laminage et le bord de ladite structure obturante.

4. Procédé selon l'une des revendications 1-3, **caractérisé en ce que** le matériau barrière réactivable du carton couvercle est remplacé par une colle à froid ou à chaud, la pièce de laminage est complètement collée par la dite colle à froid ou à chaud et le pourtour de la membrane est collée sur le carton couvercle par la colle à froid ou à chaud à l'exception du secteur où est positionnée la languette d'ouverture, pour laisser un passage d'évacuation d'air.

5. Procédé de fabrication selon l'une des revendications 1 à 4, **caractérisé en ce que** l'ensemble formé des trois matériaux assemblés subit une découpe produisant ladite structure obturante sous forme d'un aplat (16) comprenant une partie centrale de forme conjuguée à la forme de l'ouverture du corps tubulaire, entourée d'une partie périphérique rabattable suffisante pour assembler de manière étanche ladite structure obturante avec la paroi latérale interne du corps tubulaire.

6. Procédé de fabrication selon la revendication 3 ou 4, continu et cadencé pas à pas, **caractérisé en ce que** les trois matériaux formant l'assemblage sont des matériaux en bande, que la bande (4) destinée à constituer lesdites pièces de laminage vient ponctuellement en regard de la bande (1) destinée à constituer lesdits cartons-couvercles et subit une découpe formant à chaque fois une pièce de laminage, qui est scellée ou collée sur la bande destinée à constituer les dits cartons-couvercles, que la bande (7) destinée à former la membrane de sécurité subit selon le cadençage du procédé les dites prédécoupes et opérations de rabattage de la languette, puis est assemblée bande à bande avec ladite bande destinée à constituer les dits cartons-couvercles, en étant scellée ou collée partiellement et seulement sur les parties de surface de carton-couvercle situées entre les pièces de laminage et les pourtours des dites structures obturantes.

7. Procédé de fabrication selon la revendication 6, **caractérisé en ce que** la bande (4) destinée à constituer lesdites pièces de laminage vient croiser la bande (1) destinée à constituer les dits cartons couvercles au niveau d'un outil (A) de découpe et de pose, que ledit outil découpe à chaque pas une pièce de laminage à la forme de l'ouverture du corps tubulaire puis applique ladite pièce de laminage contre la bande destinée à constituer les dits cartons couvercles tout en chauffant la zone de contact pour y réactiver les matériaux barrières et réaliser un pré-scellage ou pré-collage, et qu'un outil de scellage, agencé en aval du dit outil de découpe et de pose achève de sceller ou de coller complètement ladite pièce de laminage à l'exception de ladite zone marginale s'étendant sur toute la circonférence de ladite pièce de laminage.

8. Procédé de fabrication selon la revendication 6 ou la revendication 7, **caractérisé en ce que** la bande (7) destinée à former la membrane de sécurité traverse successivement un outil de prédécoupe de languettes (9), un outil soulevant et rabattant les dites languettes et un marteau assurant le pliage final des languettes orientées vers le centre des dits aplats.

9. Procédé de fabrication selon l'une des revendications 6 à 8, **caractérisé en ce que** la bande obtenue par l'assemblage des dits trois matériaux en bande est découpée selon la revendication 5 en aplats individuels formant lesdites structures obturantes.

10. Procédé de fabrication d'un emballage en carton comprenant un corps tubulaire(54) fait d'une ou plusieurs couches d'un matériau cartonné et un couvercle assemblé au corps tubulaire de manière étanche, **caractérisé en ce qu'**il comprend :
- la réalisation d'une structure obturante selon l'une des revendications 5 ou 9,
- l'introduction de ladite structure obturante dans un outil (E) de formage, de pose et de scellage, le chauffage et la mise en forme de cuvette de ladite structure obturante, l'introduction et le scellage de la cuvette dans le dit corps tubulaire au moyen du dit outil de formage, de pose et de scellage,
- la prédécoupe de la paroi latérale du corps tubulaire et la membrane selon une ligne périphérique située au-dessus de ladite languette.

11. Procédé de fabrication d'un emballage en carton selon la revendication 10, **caractérisé en ce que** l'extrémité du corps tubulaire qui accueille ladite structure obturante subit une finition comprenant
- un rabattage sur toute sa circonférence au moyen d'un outil d'ourlage formant un ourlé rond,
- la transformation par pressions verticale et latérale du dit ourlé rond en un ourlé profilé à plat (81),
- la création d'un profil de gerbage femelle (82, 84, 87) dans ledit ourlé profilé à plat au moyen d'un outil à galet choisi en fonction du profil mâle de gerbage du fonds de boîte destinée à venir s'empiler sur ledit emballage en carton.

12. Bande porteuse de structures obturantes de corps d'emballages tubulaires comprenant chacune un carton-couvercle et une membrane de sécurité, obtenue par un procédé selon l'une des revendications 6 à 8, ladite bande étant constituée d'un assemblage à plat de trois matériaux, à savoir
- un matériau cellulosique (3a) en bande, revêtu d'au moins un matériau barrière réactivable (3b) sur sa face orientée vers la membrane de sécurité, constituant les dits cartons-couvercle (3)
- une pluralité de pièces de laminage (6) agencées entre le dit carton couvercle et ladite membrane de sécurité, de forme conjuguée à la forme de l'ouverture du corps tubulaire, constituée de papier, ou de papier (6a) revêtu, sur sa face orientée vers le dit carton-couvercle, d'un matériau (6b) ayant des propriétés de scellage vis-à-vis du dit carton-couvercle, et
- un matériau formant ladite membrane de sécurité (8), en bande, constitué d'un papier (8a) revêtu d'au moins un matériau barrière (8c) réactivable et pelable sur sa face non orientée vers ladite pièce de laminage,
- le matériau formant ladite membrane de sécurité présentant une prédécoupe générant une languette (9), ladite languette étant rabattue sur la face de ladite membrane de sécurité venant en regard de ladite pièce de laminage et ledit matériau formant la membrane de sécurité étant scellé partiellement sur la zone marginale du carton-couvercle située entre le bord de la pièce de laminage et le bord de ladite structure obturante,
- lesdites pièces de laminage étant scellées ou collées sur la bande destinée à constituer les dits cartons-couvercles, la bande (7) destinée à former la membrane de sécurité étant assemblée bande à bande avec ladite bande destinée à constituer les dits cartons-couvercles, en étant scellée ou collée partiellement et seulement sur les parties de surface de carton-couvercle situées entre les pièces de laminage et les pourtours des dites structures obturantes.

13. Structure obturante sous forme d'un aplat (16), pour un emballage en carton comprenant un corps tubulaire fait d'une ou plusieurs couches d'un matériau cartonné, **caractérisée en ce que** ladite structure obturante comprend un carton couvercle (3), une membrane de sécurité (8) et une pièce de laminage (6),
- le dit carton couvercle (3) étant constitué d'un matériau cellulosique (3a) revêtu d'au moins un matériau barrière réactivable (3b) sur sa face orientée vers ladite membrane de sécurité (8),
- ladite pièce de laminage (6), agencée entre le dit carton couvercle (3) et ladite membrane de sécurité (8), étant constituée de papier ou de papier (6a) revêtu, sur sa face orientée vers le dit carton couvercle, d'un matériau (6b) ayant des propriétés de scellage vis-à-vis du dit carton couvercle, et
- ladite membrane de sécurité (8) étant constituée d'un papier (8a) revêtu d'au moins un matériau barrière (8c) réactivable et pelable sur sa face non orientée vers ladite pièce de laminage (6).

14. Structure obturante sous forme d'un aplat (16), selon la revendication 13, obtenue par un procédé de découpe selon l'une des revendications 5 ou 9, comprenant une partie centrale de forme conjuguée à la forme de l'ouverture du corps tubulaire, entourée d'une partie périphérique rabattable suffisante pour assembler de manière étanche ladite structure obturante avec la paroi latérale interne du corps tubulaire.

15. Structure obturante sous forme d'un aplat (16), selon la revendication 13, **caractérisée en ce que** la dite languette (9) présente une extrémité distale d'une largeur suffisante pour assurer une préhension aisée par un consommateur, une portion rétrécie, constituant un col de liaison, à proximité de son extrémité proximale de la partie scellée de ladite membrane de sécurité, et un arrondi entre le dit col et ladite partie scellée de la membrane de sécurité.

16. Structure obturante selon la revendication 15, **caractérisée en ce que** ladite extrémité distale présente une forme sensiblement circulaire dont le diamètre est compris entre 10 et 14 mm, que la longueur de la languette est comprise entre 22 et 30 mm, que la largeur du col de liaison est comprise entre 4 et 6 mm.

17. Emballage en carton comprenant un corps tubulaire (54) fait d'une ou plusieurs couches d'un matériau cartonné et un couvercle assemblé au corps tubulaire de manière étanche, obtenu par assemblage dudit corps tubulaire avec une structure obturante selon l'une des revendications 13 ou 14 par un procédé selon l'une des revendications 10 ou 11.

18. Emballage en carton selon la revendication 17 obtenu par assemblage dudit corps tubulaire avec une structure obturante selon l'une des revendications 15 ou 16.

## Patentansprüche

1. Herstellungsverfahren einer Abdichtstruktur (16) für eine Kartonverpackung, umfassend einen rohrförmigen Körper, gefertigt aus einer oder mehreren Schichten eines kartonierten Materials und einem mit dem rohrförmigen Körper dicht verbundenen Deckel, wobei die Abdichtstruktur einen Kartondeckel und eine Sicherheitsmembran umfasst, **dadurch gekennzeichnet, dass** das Verfahren die flache Verbindung von drei Materialien in Form von Bögen oder Bändern umfasst, nämlich
- eines Zellulosematerials (3a), das mit mindestens einem reaktivierbaren Barrierematerial (3b) auf seiner Seite beschichtet ist, die zu der Sicherheitsmembran zeigt, den Kartondeckel (3) bildend,
- eines Walzteils (6), das zwischen dem Kartondeckel und der Sicherheitsmembran ausgebildet ist, mit einer Form, die an die Form der Öffnung des rohrförmigen Körpers angepasst ist, gebildet aus Papier oder aus Papier (6a), das auf seiner Seite, die zum Kartondeckel zeigt, mit einem Material (6b) beschichtet ist, das in Bezug auf den Kartondeckel Siegeleigenschaften hat, und
- eines Materials, das die Sicherheitsmembran (8) bildet, gebildet aus einem Papier (8a), das mit mindestens einem reaktivierbaren und abziehbaren Barrierematerial (8c) auf seiner Seite ausgestattet ist, die nicht zum Walzteil zeigt.

2. Herstellungsverfahren nach Anspruch 1, **dadurch gekennzeichnet, dass** das Walzteil auf den Kartondeckel auf seiner gesamten Oberfläche mit Ausnahme einer sich über den gesamten Umfang des Walzteils erstreckenden Randzone gesiegelt ist.

3. Herstellungsverfahren nach einem der Ansprüche 1 oder 2, **dadurch gekennzeichnet, dass** das Material, welches die Sicherheitsmembran bildet, vorgeschnitten wird, wobei eine Zunge (9) entsteht, dass die Zunge auf die Seite der Sicherheitsmembran geklappt wird, die dem Walzteil vor der Verbindung mit den anderen Materialien gegenüberliegt, und dass das die Sicherheitsmembran bildende Material teilweise auf die Randzone des Kartondeckels gesiegelt wird, die sich zwischen dem Rand des Walzteils und dem Rand der Abdichtstruktur befindet.

4. Verfahren nach einem der Ansprüche 1-3, **dadurch gekennzeichnet, dass** das reaktivierbaren Barrierematerial des Kartondeckels von einem Kalt- oder Warmkleber ersetzt wird, wobei das Walzteil mit dem Kalt- oder Warmkleber vollständig geklebt wird und der Umfang der Membran auf den Kartondeckel mit dem Kalt- oder Warmkleber geklebt wird, mit Ausnahmen des Sektors, wo die Öffnungszunge platziert ist, um einen Luftauslassdurchgang zu lassen.

5. Herstellungsverfahren nach einem der Ansprüche 1 bis 4, **dadurch gekennzeichnet, dass** die aus den drei verbundenen Materialien gebildete Einheit geschnitten wird, wodurch die Abdichtstruktur in Form eines Flachteils (16) entsteht, umfassend einen zentralen Teil, dessen Form an die Form der Öffnung des rohrförmigen Körpers angepasst ist, umgeben von einem klappbaren Umfangsteil, das ausreichend ist, um die Abdichtstruktur mit der inneren Seitenwand des rohrförmigen Körpers dicht zu verbinden.

6. Herstellungsverfahren nach Anspruch 3 oder 4, kontinuierlich oder schrittweise getaktet, **dadurch gekennzeichnet, dass** die drei Materialien, welche die Verbindung bilden, Bandmaterialien sind, dass das Band (4), welches dazu bestimmt ist, die Walzteile zu bilden, punktuell gegenüber dem Band (1) kommt, das bestimmt ist, die Kartondeckel zu bilden und geschnitten wird, wobei jedes Mal ein Walzteil gebildet wird, das auf das Band gesiegelt oder geklebt wird, das bestimmt ist, die Kartondeckel zu bilden, dass das Band (7), das bestimmt ist, die Sicherheitsmembran zu bilden, gemäß der Taktung des Verfahren den Vorschnitten und Klappvorgängen der Zunge unterzogen wird, danach Band auf Band mit dem Band verbunden wird, das bestimmt ist, die Kartondeckel zu bilden, indem es teilweise und nur auf den Teilen der Oberfläche des Kartondeckels gesiegelt und geklebt wird, die sich zwischen den Walzteilen und den Umfängen der Abdichtstrukturen befinden.

7. Herstellungsverfahren nach Anspruch 6, **dadurch gekennzeichnet, dass** das Band (4), welches dazu bestimmt ist, die Walzteile zu bilden, das Band (1), das bestimmt ist die Kartondeckel zu bilden, im Bereich eines Schneide- und Ablagewerkzeugs (A) kreuzt, dass das Schneidewerkzeug bei jedem Schritt ein Walzteil in der Form der Öffnung des rohrförmigen Körpers schneidet und dann das Walzteil an das Band anlegt, das bestimmt ist, die Kartondeckel zu bilden, bei gleichzeitigem Erwärmen der Kontaktzone, um dort die Barrierematerialien zu reaktivieren und eine Vorversiegeln oder ein Vorkleben durchzuführen, und dass ein Siegelwerkzeug, das nach dem Schneide- und Ablagewerkzeug angeordnet ist, das vollständige Siegeln oder Kleben des Walzteils vollendet, mit Ausnahme der sich über den gesamten Umfang des Walzteils erstreckenden Randzone.

8. Herstellungsverfahren nach Anspruch 6 oder Anspruch 7, **dadurch gekennzeichnet, dass** das Band (7), das bestimmt ist, die Sicherheitsmembran zu bilden, nacheinander ein Vorschneidewerkzeug von Zungen (9), ein Werkzeug, das die Zungen anhebt und umklappt und einen Hammer, welcher das abschließende Falten der Zungen, die zum Zentrum der Flachteile zeigen, durchquert.

9. Herstellungsverfahren nach einem der Ansprüche 6 bis 8, **dadurch gekennzeichnet, dass** das durch die Verbindung der drei Bandmaterialien hergestellte Band nach Anspruch 5 in individuelle Flachteile geschnitten wird, welche die Abdichtstrukturen bilden.

10. Herstellungsverfahren einer Kartonverpackung, umfassend einen rohrförmigen Körper (54), gefertigt aus einer oder mehreren Schichten eines kartonierten Materials und einem mit dem rohrförmigen Körper dicht verbundenen Deckel, **dadurch gekennzeichnet, dass** es umfasst:
- das Herstellen einer Abdichtstruktur nach einem der Ansprüche 5 oder 9,
- das Einführen der Abdichtstruktur in ein Formgebungs-, Ablage- und Siegelwerkzeug (E), das Erwärmen und das schüsselartige Formen der Abdichtstruktur, das Einführen und das Siegeln der Schüssel in dem rohrförmigen Körper mittels des Formgebungs-, Ablage- und Siegelwerkzeugs,
- das Vorschneiden der Seitenwand des rohrförmigen Körpers und der Membran gemäß einer Umfangslinie, die sich über der Zunge befindet.

11. Herstellungsverfahren einer Kartonverpackung nach Anspruch 10, **dadurch gekennzeichnet, dass** das Ende des rohrförmigen Körpers, welches die Abdichtstruktur aufnimmt, einer Endbearbeitung unterzogen wird, die umfasst:
- ein Klappen über seinen gesamten Umfang mittels eines Saumwerkzeugs, das einen runden Saum bildet,
- die Umwandlung des runden Saums in einen flachen Profilsaum (81) durch vertikales und seitliches Drücken,
- das Ausbilden eines weiblichen Stapelprofils (82, 84, 87) in dem flachen Profilsaum mittels eines Werkzeugs mit Rolle, ausgewählt in Abhängigkeit vom männlichen Stapelprofil des Bodens der Dose, die bestimmt ist, auf der Kartonverpackung gestapelt zu werden.

12. Trägerband von Abdichtstrukturen von rohrförmigen Verpackungskörpern, umfassend jeweils einen Kartonkörper und eine Sicherheitsmembran, hergestellt nach einem Verfahren nach einem der Ansprüche 6 bis 8, wobei das Band von einer flachen Verbindung von drei Materialien gebildet ist, nämlich:
- eines bandförmigen Zellulosematerials (3a), das mit mindestens einem reaktivierbaren Barrierematerial (3b) auf seiner Seite beschichtet ist, die zu der Sicherheitsmembran zeigt, die Kartondeckel (3) bildend,
- einer Vielzahl von Walzteilen (6), das zwischen dem Kartondeckel und der Sicherheitsmembran ausgebildet sind, mit einer Form, die an die Form der Öffnung des rohrförmigen Körpers angepasst ist, gebildet aus Papier oder aus Papier (6a), das auf seiner Seite, die zum Kartondeckel zeigt, mit einem Material (6b) beschichtet ist, das in Bezug auf den Kartondeckel Siegeleigenschaften hat, und
- eines bandförmigen Materials, das die Sicherheitsmembran (8) bildet, gebildet aus einem Papier (8a), das mit mindestens einem reaktivierbaren und abziehbaren Barrierematerial (8c) auf seiner Seite ausgestattet ist, die nicht zum Walzteil zeigt,
- wobei das Material, welches die Sicherheitsmembran bildet, einen Vorschnitt aufweist, bei dem eine Zunge (9) entsteht, wobei die Zunge auf die Seite der Sicherheitsmembran geklappt wird, die dem Walzteil gegenüberliegt, und das die Sicherheitsmembran bildende Material teilweise auf die Randzone des Kartondeckels gesiegelt wird, die sich zwischen dem Rand des Walzteils und dem Rand der Abdichtstruktur befindet.
- wobei die Walzteile auf das Band gesiegelt oder geklebt werden, das bestimmt ist, die Kartondeckel zu bilden, wobei das Band (7), das bestimmt ist, die Sicherheitsmembran zu bilden, Band auf Band mit dem Band verbunden wird, das bestimmt ist, die Kartondeckel zu bilden, indem es teilweise und nur auf den Teilen der Oberfläche des Kartondeckels gesiegelt und geklebt wird, die sich zwischen den Walzteilen und den Umfängen der Abdichtstrukturen befinden.

13. Abdichtstruktur in Form eines Flachteils (16) für eine Kartonverpackung, umfassend einen rohrförmigen Körper, gefertigt aus einer oder mehreren Schichten eines kartonierten Materials, **dadurch gekennzeichnet, dass** die Abdichtstruktur einen Kartondeckel (3), eine Sicherheitsmembran (8) und ein Walzteil (6) umfasst,
- wobei der Kartondeckel (3) aus einem Zellulosematerial (3a) gebildet ist, das mindestens auf seiner Seite, die zu der Sicherheitsmembran (8) zeigt, mit einem reaktivierbaren Barrierematerial (3b) beschichtet ist,
- wobei das Walzteil (6), das zwischen dem Kartondeckel (3) und der Sicherheitsmembran (8) ausgebildet ist, von Papier oder Papier (6a) gebildet ist, das auf seiner Seite, die zum Kartondeckel zeigt, mit einem Material (6b) beschichtet ist, das im Bezug zu dem Kartondeckel Siegeleigenschaften hat, und
- wobei die Sicherheitsmembran (8) von einem Papier (8a) gebildet ist, das mit mindestens einem reaktivierbaren und abziehbaren Barrierematerial (8c) auf seiner Seite ausgestattet ist, die nicht zum Walzteil (6) zeigt.

14. Abdichtstruktur in Form eines Flachteils (16) nach Anspruch 13, hergestellt gemäß einem Schneideverfahren nach einem der Ansprüche 5 oder 9, umfassend einen zentralen Teil, dessen Form an die Form der Öffnung des rohrförmigen Körpers angepasst ist, umgeben von einem klappbaren Umfangsteil, das ausreichend ist, um die Abdichtstruktur mit der inneren Seitenwand des rohrförmigen Körpers dicht zu verbinden.

15. Abdichtstruktur in Form eines Flachteils (16) nach Anspruch 13, **dadurch gekennzeichnet, dass** die Zunge (9) ein distales Ende mit einer Breite, die ausreichend ist, um ein komfortables Ergreifen durch einen Verbraucher zu gestatten, einen verengten Abschnitt, der in der Nähe ihres proximalen Endes des gesiegelten Teils der Sicherheitsmembran einen Verbindungshals bildet, und eine Rundung zwischen dem Hals und dem gesiegelten Teil der Sicherheitsmembran aufweist.

16. Abdichtstruktur nach Anspruch 15, **dadurch gekennzeichnet, dass** das distale Ende eine etwa kreisrunde Form mit einem Durchmesser zwischen 10 und 14 mm inklusive aufweist, dass die Länge der Zunge zwischen 22 und 30 mm inklusive beträgt und dass die Breite des Verbindungshalses zwischen 4 und 6 mm inklusive beträgt.

17. Kartonverpackung, umfassend einen rohrförmigen Körper (5), gefertigt aus einer oder mehreren Schichten eines kartonierten Materials und einem mit dem rohrförmigen Körper dicht verbundenen Deckel, hergestellt durch Verbinden des rohrförmigen Körpers mit einer Abdichtstruktur nach einem der Ansprüche 13 oder 14 nach einem der Ansprüche 10 oder 11.

18. Kartonverpackung nach Anspruch 17, hergestellt durch Verbinden des rohrförmigen Körpers mit einer Abdichtstruktur nach einem der Ansprüche 15 oder 16.

## Claims

1. A method for manufacturing a covering structure (16) for a cardboard package comprising a tubular body made up of one or more layers of a cardboard material and a lid sealably assembled to an opening end of the tubular body, said covering structure comprising a lid cardboard and a safety membrane, said method comprising the flat assembly of three materials, i.e.:
- a cellulosic material (3a) covered with at least one reactivatable barrier material (3b) over a face thereof oriented towards said safety membrane, making up said lid cardboard (3),
- a laminating part (6) arranged between said lid cardboard and said safety membrane, with a shape conjugated to the shape of the opening of the tubular body, made from paper or paper (6a) whereof a face oriented towards said lid cardboard is coated with a material (6b) having barrier and sealing properties relative to said lid cardboard, and
- a material forming said safety membrane (8), made up of a paper (8a) that is coated with at least one reactivatable and peelable barrier material (8c) on the surface thereof not oriented towards a laminating part.

2. The manufacturing method according to claim 1, **characterized in that** the laminating part is sealed on said lid cardboard over the entire surface thereof, with the exception of a marginal area extending over the entire circumference of said laminating part.

3. The manufacturing method according to any one of claim 1 or 2, **characterized in that** the material making up said safety membrane undergoes pre-cutting generating a tongue (9), said tongue is folded down on the safety membrane across from the laminating part before being assembled with the other materials, and the material forming the safety membrane is partially sealed on the marginal area of the lid cardboard situated between the edge of the laminating part and the edge of said covering structure.

4. The method according to any one of claims 1 to 3, **characterized in that** the reactivatable barrier material of the lid cardboard is replaced by a cold or a hot glue, the laminating part is completely glued by said cold or hot glue, and the perimeter of the membrane is glued on the lid cardboard by cold or hot gluing with the exception of the sector where the opening tongue is positioned, to allow discharged air to pass.

5. The manufacturing method according to any one of claims 1 to 4, **characterized in that** the assembly formed by the three assembled materials undergoes cutting producing said covering structure in the form of a flat portion (16) comprising a central part with a shape conjugated with the shape of the opening of the tubular body, surrounded by a peripheral portion that can be folded down that is sufficient to sealably assemble the covering structure with the inner lateral wall of the tubular body.

6. The manufacturing method according to claim 3 or 4, continuous and driven pitch by pitch, **characterized in that** said three materials forming the assembly are provided in the form of a sheet, **in that** the sheet (4) intended to make up said laminating parts periodically comes across from the strip (1) intended to make up said lid cardboards and undergoes cutting forming a laminating part each time, which is sealed or glued on the strip intended to make up said lid cardboards, **in that** the strip (7) intended to form the safety membrane undergoes said precutting and folding down operations of the tongue according to the pacing of the method, then is assembled strip by strip with the strip designed to form the lid cardboards, while being partially sealed or glued only on the lid cardboard surface portions situated between the laminating parts and the perimeters of said covering structures.

7. The manufacturing method according to claim 6, **characterized in that** the strip (4) intended to form the laminating parts crosses the strip (1) intended to form said lid cardboards at the cutting and placement tool (A), wherein said tool cuts a laminating part in the shape of the opening of the tubular body upon each pitch, then presses said laminating part against the strip designed to form said lid cardboards while heating the contact area to reactivate the barrier materials therein and perform pre-sealing or pre-gluing, and wherein a sealing tool, arranged downstream of said cutting and placement tool, finishes completely sealing or gluing said laminating part with the exception of the marginal area extending over the entire circumference of the laminating part.

8. The manufacturing method according to claim 6 or claim 7, **characterized in that** the strip (7) designed to form the safety membrane successively passes through a tongue cutting tool, a tool lifting and folding down said tongue (9), and a hammer performing the final folding of the tongue oriented toward the center of the flat portions.

9. The manufacturing method according to any one of the claims 6 to 8, **characterized in that** the strip obtained by assembling the three materials in a strip is further cut according to claim 5 into individual flat portions forming the covering structures.

10. A method for manufacturing a cardboard package comprising a tubular body (54) made up of one or more layers of a cardboard material and a lid sealably assembled to the tubular body, **characterized in that** said method comprises:
- producing a covering structure according to any one of claim 5 or 9,
- introducing said covering structure into a forming, placement and sealing tool (E), heating said covering structure and shaping it in the form of a basin, introducing and sealing the basin in the tubular body using the forming, placement and sealing tool,
- precutting the lateral wall of the tubular body and the membrane along a peripheral line situated above said tongue.

11. The method for manufacturing a cardboard package according to claim 10, **characterized in that** the end of the tubular body that receives said covering structure undergoes finishing comprising
- folding down over its entire circumference using a hemming tool forming a rounded hem,
- transforming by vertical and lateral pressure to convert said rounded hem into a flat profile hem (81),
- creating a female stacking profile (82, 84, 87) in said flat profiled hem using a roller tool chosen according to the male stacking profile of the box bottom designed to be stacked on said cardboard package.

12. A support strip for the covering structures of the tubular body, each comprising a lid cardboard and a safety membrane, obtained by a method according to any one of the claims 6 to 8, said strip being made up of a flat assembly of three materials, namely :
- a cellulosic material (3a) covered with at least one reactivatable barrier material (3b) over a face thereof oriented towards said safety membrane, making up said lid cardboards (3),
- a plurality of laminating parts (6) arranged between said lid cardboard and the safety membrane, with a shape conjugated to the shape of the opening of the tubular body, made from paper or paper (6a) whereof a face oriented towards said lid cardboard is coated with a material (6b) having barrier and sealing properties relative to said lid cardboard, and
- a material forming said safety membrane (8), as a strap, made up of a paper (8a) that is coated with at least one reactivatable and peelable barrier material (8c) on the surface thereof not oriented towards a laminating part,
- the material making up said safety membrane undergoes pre-cutting generating a tongue (9), said tongue being folded down on the safety membrane across from the laminating part, and said material forming the safety membrane being partially sealed on the marginal area of the lid cardboard situated between the edge of the laminating part and the edge of said covering structure,
- said laminating parts being sealed or glued on the strip intended to make up said lid cardboards, the strip (7) intended to make up the safety membrane being assembled strip by strip with said strip designed to form the lid cardboards, while being partially sealed or glued only on the lid cardboard surface portions situated between the laminating parts and the perimeters of said covering structures.

13. A covering structure in the form of a flat portion (16) for a cardboard package comprising a tubular body made from one or more layer of cardboard material, wherein said covering structure comprises a lid cardboard (3), a safety membrane (8) and a laminating part (6),
- said lid cardboard (3) being made of a cellulosic material (3a) covered with at least one reactivatable barrier material (3b) over a face thereof oriented towards said safety membrane (8),
- said laminating part (6), arranged between said lid cardboard (3) and said safety membrane (8), being made from paper or paper (6a) whereof a face oriented towards said lid cardboard is coated with a material (6b) having barrier and sealing properties relative to said lid cardboard, and
- said safety membrane (8), made up of a paper (8a) that is coated with at least one reactivatable and peelable barrier material (8c) on the surface thereof not oriented towards a laminating part (6).

14. A covering structure in the form a flat portion (16) according to claim 13, obtained using a cutting method according to any one of claims 5 or 9, comprising a central part with a shape conjugated with the shape of the opening of the tubular body, surrounded by a peripheral portion that can be folded down that is sufficient to sealably assemble the covering structure with the inner lateral wall of the tubular body.

15. The covering structure in the form of a flat portion (16) according to claim 13, **characterized in that** said tongue (9) comprises a distal end having a sufficient width to ensure easy gripping by a consumer, a narrow portion, forming a connecting neck, near its proximal end of the sealed portion of said safety membrane, and a rounded portion between said neck and said sealed portion of the safety membrane.

16. The covering structure according to claim 15, **characterized in that** said distal end defines a substantially circular shape whereof the diameter is comprised between 10 and 14 mm, the length of the tongue is comprised between 22 and 30 mm, and the width of the connecting neck is comprised between 4 and 6 mm.

17. A cardboard package comprising a tubular body (54) made from one or more layers of a cardboard material and a lid sealably assembled to the tubular body, obtained by assembling said tubular body with a covering structure according to any one of claims 13 or 14, using a method of any one of claims 10 or 11.

18. The cardboard package according to claim 17, obtained by assembling said tubular body with a covering structure according to any one of claims 15 or 16.
